# EUROPÄISCHE PATENTSCHRIFT

(11) **EP 1 152 961 B1**
(45) Veröffentlichungstag und Bekanntmachung des Hinweises auf die Patenterteilung: **15.09.2004**
(21) Anmeldenummer: 99962262.4
(22) Anmeldetag: 17.12.1999
(51) Int. Cl.: B65D 85/10

(54) **KLAPPSCHACHTEL FÜR ZIGARETTEN**
FLIP-TOP BOX FOR CIGARETTES
PAQUET A COUVERCLE RABATTABLE POUR CIGARETTES

(30) Priorität: 17.02.1999 DE 19906473
(43) Veröffentlichungstag der Anmeldung: 14.11.2001
(73) Patentinhaber: Focke & Co. (GmbH & Co.), 27283 Verden (DE)
(72) Erfinder: FOCKE, Heinz, D-27283 Verden (DE); FOCKE, Jürgen, D-27283 Verden (DE); BUSE, Henry, D-27374 Visselhövede (DE)
(74) Vertreter: Bolte, Erich, Dipl.-Ing.
(86) Internationale Anmeldenummer: PCT/EP1999/010037
(87) Internationale Veröffentlichungsnummer: WO 2000/048926

(56) Entgegenhaltungen:
- EP-A- 0 205 766
- WO-A-96/09230
- FR-A- 1 280 052
- FR-E- 89 792
- GB-A- 2 229 996
- US-A- 2 951 626
- US-A- 5 788 066

## Beschreibung

Die Erfindung betrifft eine Klappschachtel gemäß dem Oberbegriff des Anspruchs 1 für Zigaretten oder dergleichen. Dokument GB 2229996A offenbart eine solche Klappschachtel.

Bekannt sind Klappschachteln, bei denen in Schließstellung des Deckels eine nach unten gerichtete Deckel-Schließkante mit einem Abstand von einer die obere Begrenzung der Schachtel-Vorderwand bildenden Gegenschließkante verläuft (WO 96/09230). Deckel-Schließkante und Gegenschließkante verlaufen bei dieser bekannten Klappschachtel parallel zueinander, und zwar schräg gerichtet. Es entsteht dadurch eine streifenförmige, schräg verlaufende Öffnung im Bereich der Schachtel-Vorderseite, die innenseitig durch einen Kragen abgedeckt ist. Weitere Klappschachteln der eingangs genannten Art sind aus der WO 00/34150 bekannt.

Der Erfindung liegt die Aufgabe zugrunde, (Zigaretten-)Packungen des Typs Klappschachtel hinsichtlich der Gestaltung der Frontseite weiterzuentwickeln und darüber hinaus deren Handhabung, nämlich insbesondere das Öffnen des Deckels, zu erleichtern.

Zur Lösung dieser Aufgabe ist die erfindungsgemäße Klappschachtel dadurch gekennzeichnet, dass die Deckel-Schließkante (33) und/oder die Gegenschließkante (34) aus zwei unter einem Winkel zueinander angeordnete, abwärts gerichtete geradlinige Kantenschenkel (37, 38) bestehen, die in einer Spitze (41, 42) zusammenlaufen.

Die Deckel-Schließkante einerseits und die Gegenschließkante andererseits sind demnach V-förmig ausgebildet mit unterschiedlichen Neigungswinkeln von die Schließkanten bildenden Kantenschenkeln. Es wird so durch die Deckel-Schließkante einerseits und die Gegenschließkante andererseits eine frontseitige Ausnehmung bzw. Öffnung begrenzt, die von der Kragen-Vorderwand hinterlegt ist. Diese ist demnach im Bereich der Öffnung sichtbar.

Aufgrund der erfindungsgemäßen Ausgestaltung und Anordnung der Schließkanten ist die Öffnung bei geschlossenem Deckel V-förmig gestaltet mit geradlinigen Kantenschenkeln und mit einer zu den Enden abnehmenden Breite bzw. Höhe. Im Bereich von seitlichen, aufrechten Packungskanten laufen die oberen und unteren Schließkanten zusammen bis zur Berührung. Die V-förmige Öffnung zwischen (geschlossenem) Deckel und Schachtelteil weist zu den Enden spitz auslaufende Flügel bzw. Schenkel auf. Die V-förmige Öffnung kann auch eine deutlich geringere Breite aufweisen als die Breite der Vorderseite der Packung. Vorzugsweise ist die Öffnung mittig auf der Vorderseite der Packung positioniert, kann aber auch seitlich versetzt angeordnet sein.

Die beschriebene Ausgestaltung der Deckel-Schließkante und der Gegenschließkante kann mit besonderen Vorteilen bei Klappschachteln mit abgeschrägten Packungskanten mindestens im Bereich der Packungs-Vorderseite eingesetzt werden, vorzugsweise bei Achteck-Packungen mit vier abgeschrägten Packungskanten oder bei Packungen mit abgerundeten Packungskanten mindestens im vorderen Bereich.

Weitere Einzelheiten und Merkmale der Erfindung beziehen sich auf die Gestaltung der Klappschachtel, des Kragens und der Zuschnitte für die Klappschachtel.

Ausführungsbeispiele der erfindungsgemäßen Packung sowie von Teilen derselben werden nachfolgend anhand der Zeichnungen näher erläutert. Es zeigt:
- Fig. 1: eine Klappschachtel für Zigaretten in Vorderansicht bei geschlossenem Deckel,
- Fig. 2: die Klappschachtel gemäß Fig. 1 bei geöffnetem Deckel in perspektivischer Darstellung,
- Fig. 3: einen ausgebreiteten Zuschnitt für eine Klappschachtel gemäß Fig. 1 und Fig. 2,
- Fig. 4: einen ausgebreiteten Zuschnitt für einen Kragen der Klappschachtel gemäß Fig. 1 und Fig. 2,
- Fig. 5: eine Darstellung analog Fig. 1 für eine andere Ausführungsform einer Klappschachtel,
- Fig. 6: eine Darstellung analog Fig. 2 für die Klappschachtel gemäß Fig. 5,
- Fig. 7: einen ausgebreiteten Zuschnitt für eine Klappschachtel gemäß Fig. 5 und Fig. 6,
- Fig. 8: einen ausgebreiteten Zuschnitt für einen Kragen der Klappschachtel gemäß Fig. 5 und Fig. 6,
- Fig. 9: eine Darstellung analog Fig. 1 für ein weiteres Ausführungsbeispiel einer Klappschachtel,
- Fig. 10: die Klappschachtel gemäß Fig. 9 in perspektivischer Darstellung bei geöffnetem Deckel,
- Fig. 11: einen ausgebreiteten Zuschnitt für eine Klappschachtel gemäß Fig. 9 und Fig. 10,
- Fig. 12: einen ausgebreiteten Zuschnitt für einen Kragen einer Klappschachtel gemäß Fig. 9 und Fig. 10,
- Fig. 13: ein viertes Ausführungsbeispiel einer Klappschachtel in einer Darstellung analog Fig. 1,
- Fig. 14: die Klappschachtel gemäß Fig. 13 bei geöffnetem Deckel in perspektivischer Darstellung,
- Fig. 15: einen ausgebreiteten Zuschnitt für eine Klappschachtel gemäß Fig. 13 und Fig. 14,
- Fig. 16: einen ausgebreiteten Zuschnitt für einen Kragen der Klappschachtel gemäß Fig. 13 und Fig. 14.

Klappschachteln bestehen aus einem (unteren) Schachtelteil 10 und einem mit diesem verbundenen (oberen) Deckel 11. Schachtelteil 10 und Deckel 11 sind im Bereich einer Schachtel-Rückwand 12 einerseits und einer Deckel-Rückwand 13 andererseits über ein quer gerichtetes Gelenk 14 miteinander verbunden. Der Schachtelteil 10 besteht weiterhin aus einer Schachtel-Vorderwand 15 und Schachtel-Seitenwänden 16, 17. Unterer Abschluß des Schachtelteils 10 ist eine Bodenwand 18.

Analog hierzu besteht der Deckel 11 aus Deckel-Vorderwand 19, Deckel-Seitenwänden 20, 21 und einer Stirnwand 22.

Die Schachtel-Seitenwände 16, 17 und entsprechend die Deckel-Seitenwände 20, 21 bestehen aus einander ganz oder teilweise überdeckenden Seitenlappen 23, 24 bzw. aus Deckel-Seitenlappen 25, 26. Einander zugeordnete Seitenlappen sind durch Klebung miteinander verbunden. Weiterhin ist ein Deckel-Innenlappen besonderer Ausgestaltung mit einem freien Rand der Deckel-Vorderwand 19 verbunden und gegen die Innenseite derselben umgefaltet sowie an dieser befestigt.

Zu einer klassisch aufgebauten Klappschachtel gehört weiterhin ein Kragen 27. Dieser besteht aus einem separaten Zuschnitt. Der Kragen 27 besteht aus Kragen-Vorderwand 28 und Kragen-Seitenwänden 29, 30. Im Bereich der Kragen-Vorderwand 28 befindet sich eine nach oben offene Ausnehmung 31 von besonderer Gestaltung. Die Ausnehmung 31 ist von einer Kragenkante 32 begrenzt.

Eine Besonderheit der vorliegenden Klappschachteln ist die Gestaltung von Schließkanten des Schachtelteils 10 einerseits und des Deckels 11 andererseits. Die Deckel-Vorderwand 19 bildet mit ihrem unteren Rand eine Deckel-Schließkante 33. Diese wird bei Vorhandensein eines Deckel-Innenlappens durch eine Faltkante des Deckel-Innenlappens und der Deckel-Vorderwand 19 gebildet.

Bei herkömmlichen Klappschachteln liegt die Deckel-Schließkante 33 bei geschlossenem Deckel 11 an einer Gegenschließkante 34 an, die durch einen oberen Rand der Schachtel-Vorderwand 15 gebildet ist. Die vorliegenden Klappschachteln sind so ausgebildet, dass die Schließkanten 33, 34 mit Abstand voneinander verlaufen, und zwar über die volle Breite der Packungs-Vorderseite bzw. über einen Teilbereich derselben. Der Abstand der Schließkanten 33, 34 voneinander nimmt gleichförmig zu den Seiten der Klappschachtel, nämlich in Richtung zu seitlichen, aufrechten Packungskanten 35, 36 ab.

Die Schließkanten 33, 34 sind V-förmig ausgebildet, nämlich mit zwei unter einem Winkel zueinander angeordneten Kantenschenkeln 37, 38 bzw. 39, 40. Die Kantenschenkel 37, 38 bilden gemeinsam die Deckel-Schließkante 33, die Kantenschenkel 39, 40 sind jeweils Abschnitte der Gegenschließkante 34. Die Kantenschenkel 37, 38 sind bei dem Ausführungsbeispiel der Fig. 1 unter einem stumpfen Winkel zueinander gerichtet unter Bildung einer flachen, gestreckten V-Kontur. Die Kantenschenkel 37, 38 laufen in einer nach unten gerichteten Spitze 41 zusammen, die abgerundet ist.

Die Kantenschenkel 39, 40 der (unteren) Gegenschließkante 34 sind unter einem kleineren Winkel zueinander gerichtet als die Kantenschenkel 37, 38, gemäß Fig. 1 etwa unter einem Rechten Winkel. Auch die Kantenschenkel 39, 40 laufen in einer stark abgerundeten Spitze 42 zusammen.

Die Spitzen 41, 42 sind untereinander angeordnet, und zwar auf einer (gedachten) vertikalen Linie parallel zu den Packungskanten 35, 36. Des weiteren sind die Spitzen 41, 42 mittig an der Vorder seite der Klappschachtel positioniert.

Durch die V-förmigen Schließkanten 33, 34 wird bei geschlossenem Deckel 11 im Bereich der Vorderseite der Packung eine Öffnung 43 begrenzt, die entsprechend dem Verlauf der Schließkanten 33, 34 V-förmig ausgebildet ist, und zwar mit einer zu den Seiten, also zu den Packungskanten 35, 36, hin abnehmenden Querabmessung. Die Öffnung 43 hat eine pfeilspitzenartige Gestalt mit vorzugsweise zwei gleich großen, zu den Seiten hin spitz zulaufenden Flügeln. Im Bereich dieser Öffnung 43 ist ein darunterliegender Teil der Packung sichtbar, im vorliegenden Falle die Kragen-Vorderwand 28.

Die konvergierenden Kantenschenkel 37 und 39 einerseits sowie 38 und 40 andererseits laufen in einem seitlichen Bereich der Packungs-Vorderseite zusammen. Bei dem Ausführungsbeispiel gemäß Fig. 1 bis Fig. 4 handelt es sich um eine Klappschachtel mit im Querschnitt rechtwinkligen Packungskanten 35, 36. Die Kantenschenkel 37..40 erstrecken sich bis zu diesen Packungskanten 35, 36 und laufen am Rand der Packungs-Vorderseite, nämlich im Bereich der vorderseitigen Packungskanten 35, 36 zusammen. Die Kantenschenkel 37..40 gehen über in schräggerichtete Seitenschließkanten 44, 45 im Bereich von Seitenwänden 16, 17 bzw. 20, 21 von Schachtelteil 10 und Deckel 11.

In besonderer Weise ist auch der Kragen 27 ausgebildet. Die Ausnehmung 31 ist hinsichtlich der Kontur an die Gestalt der Schließkanten 44, 45 angepaßt, nämlich im Prinzip V-förmig gestaltet. Die Kragenkante 32 bildet aufrechte bzw. schräg verlaufende Endabschnitte 46 und an diese anschließende, V-förmig zusammenlaufende Kantenabschnitte 47. Diese laufen zusammen in einer nach unten gerichteten, abgerundeten Spitze 48, die zu den Spitzen 41, 42 der Schließkanten 33, 34 ausgerichtet, nämlich exakt oberhalb derselben positioniert ist. Die Übergänge zwischen den Kantenabschnitten 47 einerseits und den Endabschnitten 46 andererseits sind abgerundet. Ebenso ist die Spitze 48 abgerundet. Bei dem Ausführungsbeispiel gemäß Fig. 4 ist weiterhin vorgesehen, dass die Kantenabschnitte 47 einen leicht gewölbten, bogenförmigen Verlauf aufweisen, also nicht strikt geradlinig ausgebildet sind.

Am unteren Ende weist der Kragen 27 einen Vorsprung 49 auf, dessen geometrische Gestalt exakt der Ausnehmung 31 entspricht, so dass die Zuschnitte des Kragens 27 abfallfrei von einer entsprechenden Bahn abgetrennt werden können.

Weiterhin ist in besonderer Weise der Deckel-Innenlappen ausgebildet. Dieser besteht nämlich aus zwei Teillappen 50, 51, die zusammen den Deckel-Innenlappen bilden. An jedem Kantenschenkel 37, 38 der Deckel-Schließkante 33 ist ein Teillappen 50, 51 angeordnet, die demnach schräg gerichtet sind bzw. um eine schräg verlaufende Faltlinie 52 faltbar sind. Die Teillappen 50, 51 haben eine annähernd trapez- bzw. dachförmige Kontur mit einer Querkante 53, die sich quer zur Längsausrichtung des Zuschnitts (Fig. 3) erstreckt. Hieran schließt seitlich eine Längskante 54 an, die exakt in Längsrichtung des Zuschnitts verläuft. Die beiden Teillappen 50, 51 sind mittig durch eine V-förmige Vertiefung 55 voneinander getrennt. Die beschriebene geometrische Kontur der Teillappen 50, 51 führt dazu, dass sie nach dem Umfalten gegen die Innenseite der Deckel-Vorderwand 19 dicht aneinanderliegen und lediglich durch einen schmalen, mittigen Spalt voneinander getrennt sind, der durch die Querkanten 53 begrenzt ist. Die Deckel-Schließkante 33 ist so über die volle Länge, nämlich im Bereich der beiden Kantenschenkel 37, 38, doppellagig ausgebildet mit einer Faltkante.

In dem zu den Teillappen 50, 51 gegenüberliegenden Bereich des Zuschnitts gemäß Fig. 3 ist zur Endbegrenzung eine insgesamt V-förmige Kontur gebildet, die sich auch im Bereich der (äußeren) Seitenlappen 24 erstreckt. Die diese Seitenlappen 24 begrenzende Schließkante 45 ist unter einem stumpfen Winkel zu den anschließenden Kantenschenkeln 39, 40 gerichtet.

Die Packungen, nämlich Klappschachteln gemäß Fig. 5 bis Fig. 8 vereinigen die V-förmige Gestaltung der Schließkanten 33, 34 mit einer besonderen Packungskontur, nämlich mit einer Achteck-Packung in prinzipiell bekannter Ausgestaltung (US 4 753 384). Die vorderseitigen und rückseitigen Packungskanten 35, 36 sind bei diesem Packungstyp abgeschrägt unter Bildung von zwei parallelen Faltkanten, nämlich einer Außenkante 56 und einer Innenkante 57.

Die Deckel-Schließkante 33 und die Gegenschließkante 34 erstrecken sich bei diesem Ausführungsbeispiel über die Innenkante 57 hinaus bis zur Außenkante 56, also unmittelbar bis zu den Schachtel-Seitenwänden 16, 17 bzw. Deckel-Seitenwänden 20, 21. Im Bereich der Innenkanten 57 verlaufen die Deckel-Schließkante 33 und Gegenschließkante 34 mit einem (geringen) Abstand voneinander. Bis zur Außenkante 56 laufen die Schließkanten 33, 34 zusammen. Im Bereich der abgeschrägten Packungskanten 35, 36 haben die Schließkanten 33, 34, nämlich die Gegenschließkante 34, einen vom Bereich der Schachtel-Vorderwand 15 abweichenden Verlauf durch einen Kantenabschnitt 58 als Teil der Gegenschließkante 34 im Bereich zwischen Außenkante 56 und Innenkante 57 (Fig. 7). Der Kantenabschnitt 58 ist unter einem spitzeren Winkel zu diesen Kanten 56, 57 gerichtet.

Fig. 9 bis Fig. 12 zeigen Einzelheiten einer Klappschachtel in der Ausführung als Rundkanten-Packung, nämlich mit entsprechend den Abmessungen einer Zigarette abgerundeten Packungskanten 35, 36. Der Zuschnitt (Fig. 11) ist zur Bildung der runden Packungskanten 35, 36 mit Faltstreifen 59 versehen, die aus einer Anzahl von nebeneinanderliegenden, in Längsrichtung des Zuschnitts verlaufenden Rillungen bestehen. Im übrigen entspricht diese Rundkanten-Packung der Ausführung gemäß US 4 753 383.

Die V-förmigen Schließkanten 33 und 34 sind lediglich im Bereich der Schachtel-Vorderwand 15 und Deckel-Vorderwand 19 mit Abstand voneinander angeordnet. Die V-förmige Öffnung 43 erstreckt sich hier ausschließlich im Bereich außerhalb der (runden) Packungskanten 35, 36, also zwischen den Faltstreifen 59. Im Bereich des Faltstreifens 59 und der angrenzenden Seitenlappen 24 ist eine geradlinige Seitenschließkante 45 gebildet. Diese erstreckt sich unter einem stumpfen Winkel zu den Kantenschenkeln 39, 40 der Schachtel-Vorderwand 15.

Fig. 13 bis Fig. 16 zeigen Einzelheiten einer Klappschachtel mit V-förmiger Öffnung 43, die versetzt im Bereich der Packungs-Vorderseite angeordnet ist, also außerhalb einer gedachten vertikalen Mittellinie. Die Besonderheit wird an einer Klappschachtel mit abgeschrägten Packungskanten 35, 36 gezeigt, also entsprechend dem Ausführungsbeispiel gemäß 5 bis 8. Die Kantenschenkel 37 und 39 der Schließkanten erstrecken sich hier bis zur Innenkante 57. Auf der gegenüberliegenden Seite laufen die Kantenschenkel 38 und 40 an einer mit Abstand von der Innenkante 57 liegenden Position zusammen. Die Schließkanten 33 und 34 bilden aneinanderliegende Kantenstücke 60, 61, die quer verlaufen, also parallel zur Stirnwand 22 und Bodenwand 18. Im Bereich der (abgeschrägten) vorderseitigen Packungskante 36 sind die Schließkanten 33, 34 wieder abgewinkelt, entsprechend dem Schrägverlauf der Seitenschließkanten 44 und 45.

Aufgrund der geringeren Abmessung der so gebildeten Öffnung 43 in Querrichtung sind die Winkel zwischen den Kantenschenkeln 37..40 kleiner, nämlich zwischen den (unteren) Kantenschenkeln 39, 40 unter einem spitzen Winkel zueinander gerichtet.

Der Kragen 27 (Fig. 16) ist an die beschriebene Gestaltung der Packung angepaßt, nämlich ebenfalls mit einer seitlich versetzten Ausnehmung 31 versehen, deren Spitze 48 auf die Spitzen 41, 42 der Schließkanten ausgerichtet ist. Die Ausnehmung 31 hat eine reduzierte Breite, so dass an einer Seite ein verhältnismäßig breiter Steg 62 zur Begrenzung der Ausnehmung 31 gebildet ist.

Auch der Zuschnitt gemäß Fig. 15 ist in besonderer Weise gestaltet. Das Kantenstück 61 läuft im Bereich der Schachtel-Vorderwand 15 in Querrichtung bis zur Innenkante 57. Danach folgt ein Kantenabschnitt 58 in Schrägrichtung. Hieran schließen die Seitenschließkanten 44, 45 an.

Der Teillappen 50 als Teil des Deckel-Innenlappens ist ebenfalls angepaßt, nämlich durch das notwendige Kantenstück 60, welches eine geringfügig von dem Teillappen 51 abweichende Kontur erzeugt. Im Bereich des Kantenstücks 60 ist die Deckel-Vorderwand 19 einlagig ausgebildet.

### Bezugszeichenliste

- 10: Schachtelteil
- 11: Deckel
- 12: Schachtel-Rückwand
- 13: Deckel-Rückwand
- 14: Gelenk
- 15: Schachtel-Vorderwand
- 16: Schachtel-Seitenwand
- 17: Schachtel-Seitenwand
- 18: Bodenwand
- 19: Deckel-Vorderwand
- 20: Deckel-Seitenwand
- 21: Deckel-Seitenwand
- 22: Stirnwand
- 23: Seitenlappen
- 24: Seitenlappen
- 25: Deckel-Seitenlappen
- 26: Deckel-Seitenlappen
- 27: Kragen
- 28: Kragen-Vorderwand
- 29: Kragen-Seitenlappen
- 30: Kragen-Seitenlappen
- 31: Ausnehmung
- 32: Kragenkante
- 33: Deckel-Schließkante
- 34: Gegenschließkante
- 35: Packungskante
- 36: Packungskante
- 37: Kantenschenkel
- 38: Kantenschenkel
- 39: Kantenschenkel
- 40: Kantenschenkel
- 41: Spitze
- 42: Spitze
- 43: Öffnung
- 44: Seitenschließkante
- 45: Seitenschließkante
- 46: Endabschnitt
- 47: Kantenabschnitt
- 48: Spitze
- 49: Vorsprung
- 50: Teillappen
- 51: Teillappen
- 52: Faltlinie
- 53: Querkante
- 54: Längskante
- 55: Vertiefung
- 56: Außenkante
- 57: Innenkante
- 58: Kantenabschnitt
- 59: Faltstreifen
- 60: Kantenstück
- 61: Kantenstück
- 62: Steg

## Patentansprüche

1. Klappschachtel für Zigaretten oder dergleichen mit einem Schachtelteil (10) und einem an einer Schachtel-Rückwand (12) angelenkten Deckel (11) sowie mit einem Kragen (27) aus Kragen-Vorderwand (28) und Kragen-Seitenwand (29, 39), wobei eine Deckel-Vorderwand (19) durch eine untere Deckel-Schließkante (33) und eine Schachtel-Vorderwand (15) durch eine bei geschlossenem Deckel (11) mit Abstand von der Deckel-Schließkante (33) verlaufende, obere Gegenschließkante (34) begrenzt ist,
wobei die Deckel-Schließkante (33) und die Gegenschließkante (34) mit sich über die Packungsbreite verändernden Abständen voneinander angeordnet sind, und wobei,
im seitlichen Bereich, insbesondere im Bereich von aufrechten Packungskanten (35, 36) oder benachbart zu diesen, die Schließkanten (33, 34) bis zur Berührung zusammen laufen,
**gekennzeichnet durch** folgende Merkmale:
die Deckel-Schließkante (33) und/oder die Gegenschließkante (34) weisen zwei unter einem Winkel zueinander angeordnete, abwärts gerichtete geradlinige Kan tenschenkel (37, 38) auf, die in einer Spitze (41, 42) zusammenlaufen.

2. Klappschachtel nach Anspruch 1, **dadurch gekennzeichnet, dass** die Spitze (41, 42) mittig zur Frontseite liegt und abgerundet ist.

3. Klappschachtel nach Anspruch 1 oder 2, **dadurch gekennzeichnet, dass** die obere Deckel-Schließkante (33) und die untere Gegenschließkante (34) jeweils aus zwei abwärts gerichteten, unter einem Winkel zueinander angeordneten, geradlinigen Kantenschenkeln (37, 38 bzw. 39, 40) gebildet sind, wobei die Kantenschenkel (37, 38) der Deckel-Schließkante (33) unter einem größeren Winkel zueinander gerichtet sind als die Kantenschenkel (39, 40) der Gegenschließkante (34), derart. dass durch die Kantenschenkel (37..40) bei geschlossenem Deckel (11) eine V-förmige bzw. pfeilspitzenförmige Öffnung (43) begrenzt ist.

4. Klappschachtel nach Anspruch 1 oder einem der weiteren Ansprüche, **dadurch gekennzeichnet, dass** sich die V-förmige, durch Kantenschenkel (37..40) begrenzte Öffnung (43) über die volle Breite der Schachtel-Vorderwand (15) bzw. Deckel-Vorderwand (19) erstreckt, insbesondere bis zu seitlichen Packungskanten (35, 36).

5. Klappschachtel nach Anspruch 1 oder einem der weiteren Ansprüche, **dadurch gekennzeichnet, dass** bei Achteck-Packungen, also mit abgeschrägten Packungskanten (35, 36) oder Rundkanten-Packungen, also mit runden Packungskanten (35, 36), die Öffnung (43) bis zur innenseitigen Kontur der Packungskanten (35, 36) gerichtet ist, insbesondere bis zu Innenkanten (57) der abgeschrägten Packungskanten (35, 36) bzw. bis zur Innenbegrenzung eines Faltstreifens (59) für Rundkanten.

6. Klappschachtel nach Anspruch 1 oder einem der weiteren Ansprüche, **dadurch gekennzeichnet, dass** sich die V-förmige Öffnung (43) bis in den Bereich abgeschrägter oder runder Packungskanten (35, 36) erstreckt, insbesondere bis zur seitlichen Begrenzung derselben, also bis zur Außenkante (56) einer abgeschrägten oder bis zur Außenkontur des Faltstreifens einer abgerundeten Packungskante (35, 36).

7. Klappschachtel nach Anspruch 1 oder einem der weiteren Ansprüche, **dadurch gekennzeichnet, dass** die Öffnung (43) eine geringere Querabmessung aufweist als die der Schachtel-Vorderwand (15) bzw. Deckel-Vorderwand (19) und dass die Deckel-Schließkante (33) und die Gegenschließkante (34) an die Öffnung (43) anschließend einen insbesondere horizontalen Verlauf aufweisen unter. Anlage der Schließkanten (33, 34) aneinander bei geschlossenem Deckel (11).

8. Klappschachtel nach Anspruch 1 oder einem der weiteren Ansprüche, **dadurch gekennzeichnet, dass** die Öffnung (43) außermittig im Bereich der Vorderseite positioniert ist, insbesondere derart, dass die Öffnung (43) an der einen Seite im Bereich der aufrechten Packungskanten (35) bzw. der Innenkante (57) oder des Faltstreifens (59) und auf der gegenüberliegenden Seite mit Abstand von der zugeordneten Packungskante (36) endet.

9. Klappschachtel nach Anspruch 1 oder einem der weiteren Ansprüche, **dadurch gekennzeichnet, dass** der Kragen (27) hinsichtlich einer Ausnehmung (31) im Bereich der Kragen-Vorderwand (28) an die Kontur der Deckel-Schließkante (33) und Gegenschließkante (34) angepaßt ist, insbesondere mit V-förmig zueinander verlaufenden Kantenabschnitten (47) parallel zur Deckel-Schließkante (33) oder zur Gegenschließkante (34), wobei die Kantenabschnitte (47) in einer abgerundeten Spitze (48) zusammenlaufen, die auf gleicher gedachter Linie mit Spitzen (41, 42) der Schließkanten (33, 34) positioniert ist.

10. Klappschachtel nach Anspruch 1 oder einem der weiteren Ansprüche, **dadurch gekennzeichnet, dass** ein an der Innenseite der Deckel-Vorderwand (19) angeordneter Deckel-Innenlappen aus zwei Teillappen (50, 51) besteht, die je über eine schräggerichtete Faltlinie (52) mit dem Kantenschenkel (37. 38) der Deckel-Vorderwand (19) verbunden sind.

## Claims

1. Hinge-lid box for cigarettes or the like, having a box part (10) and a lid (11) articulated on a box rear wall (12), and having a collar (27) made of a collar front wall (28) and collar side walls (29, 30), a lid front wall (19) being bounded by a bottom lid closure edge (33) and a lid front wall (15) being bounded by a top mating closure edge (34) which, with the lid (11) closed, is spaced apart from the lid closure edge (33),
it being the case that the lid closure edge (33) and the mating closure edge (34) are spaced apart from one another by distances which change over the pack width, and that, in the lateral region, in particular in the region of upright pack edges (35, 36) or adjacent thereto, the closure edges (33, 34) converge until they come into contact with one another,
**characterized by** the following features:
the lid closure edge (33) and/or the mating closure edge (34) have/has two downwardly directed rectilinear edge legs (37, 38) which are arranged at an angle to one another and converge at a point (41, 42).

2. Hinge-lid box according to Claim 1, **characterized in that** the point (41, 42) is located in the centre of the front side and is rounded.

3. Hinge-lid box according to Claim 1 or 2, **characterized in that** the top lid closure edge (33) and the bottom mating closure edge (34) are each formed from two downwardly directed, rectilinear edge legs (37, 38 and 39, 40, respectively) arranged at an angle to one another, the edge legs (37, 38) of the lid closure edge (33) being oriented at a larger angle to one another than the edge legs (39, 40) of the mating closure edge (34) such that, with the lid (11) closed, the edge legs (37..40) bound a V-shaped or arrowhead-shaped opening (43).

4. Hinge-lid box according to Claim 1 or one of the further claims, **characterized in that** the V-shaped opening (43), bounded by edge legs (37..40), extends over the full width of the box front wall (15) and lid front wall (19), in particular as far as lateral pack edges (35, 36).

5. Hinge-lid box according to Claim 1 or one of the further claims, **characterized in that**, in the case of octagonal packs, that is to say with bevelled pack edges (35, 36), ,or round-edge packs, that is to say with round pack edges (35, 36), the opening (43) is directed as far as the inner contour of the pack edges (35, 36), in particular as far as inner edges (57) of the bevelled pack edges (35, 36) or as far as the inner boundary of a folding strip (59) for round edges.

6. Hinge-lid box according to Claim 1 or one of the further claims, **characterized in that** the V-shaped opening (43) extends into the region of bevelled or round pack edges (35, 36), in particular as far as the lateral boundary of the same, that is to say as far as the outer edge (56) of a bevelled, or as far as the outer contour of the folding strip of a rounded, pack edge (35, 36).

7. Hinge-lid box according to Claim 1 or one of the further claims, **characterized in that** the transverse dimension of the opening (43) is smaller than that of the box front wall (15) or lid front wall (19), and **in that** the lid closure edge (33) and the mating closure edge (34), adjoining the opening (43), run, in particular, horizontally, the closure edges (33, 34) butting against one another when the lid (11) is closed.

8. Hinge-lid box according to Claim 1 or one of the further claims, **characterized in that** the opening (43) is positioned eccentrically in the region of the front side, in particular such that the opening (43) terminates, on one side, in the region of the upright pack edges (35) or of the inner edge (57) or of the folding strip (59) and, on the opposite side, at a distance from the associated pack edge (36).

9. Hinge-lid box according to Claim 1 or one of the further claims, **characterized in that** the collar (27) is adapted, in terms of a cutout (31) in the region of the collar front wall (28), to the contour of the lid closure edge (33) and mating closure edge (34), in particular with edge sections (47), which run in a V-shaped manner in relation to one another, parallel to the lid closure edge (33) or to the mating closure edge (34), the edge sections (47) converging at a rounded point (48) which is positioned on the same imaginary line as points (41, 42) of the closure edges (33, 34).

10. Hinge-lid box according to Claim 1 or one of the further claims, **characterized in that** a lid inner tab arranged on the inside of the lid front wall (19) comprises two sub-tabs (50, 51) which are each connected to the edge leg (37, 38) of the lid front wall (19) via an obliquely directed folding line (52).

## Revendications

1. Boîte à couvercle basculant pour cigarettes ou articles semblables, comprenant une partie boîte (10), un couvercle (11) s'articulant sur une paroi arrière (12) de cette partie boîte et un col (27) constitué d'une paroi avant (28) et de parois latérales (29, 30), une paroi avant (19) du couvercle étant délimitée par un côté inférieur de fermeture (33) et une paroi avant (15) de la partie boîte étant délimitée par un contre-côté supérieur de fermeture (34) qui, lorsque le couvercle (11) est fermé, s'étend à distance du côté de fermeture (33) du couvercle, le côté de fermeture (33) du couvercle et le contre-côté de fermeture (34) étant situés à des distances l'un de l'autre qui varient sur la largeur du paquet, et dans une zone latérale, en particulier dans la zone d'arêtes verticales (35, 36) du paquet ou à proximité de celles-ci, les côtés de fermeture (33, 34) convergeant jusqu'à se toucher, **caractérisé par** les caractéristiques suivantes :
le côté de fermeture (33) du couvercle et/ou le contre-côté de fermeture (34) présente(nt) deux branches rectilignes dirigées vers le bas (37, 38) qui font un angle entre elles et se réunissent à une pointe (41, 42).

2. Boîte à couvercle basculant selon la revendication 1, **caractérisée par le fait que** la pointe (41, 42) est située au milieu de la face avant et arrondie.

3. Boîte à couvercle basculant selon l'une des revendications 1 et 2, **caractérisée par le fait que** le côté supérieur de fermeture (33) du couvercle et le contre-côté inférieur de fermeture (34) sont formés chacun de deux branches rectilignes (37, 38 et 39, 40) dirigées vers le bas et faisant un angle entre elles, les branches (37, 38) du côté de fermeture (33) du couvercle faisant entre elles un plus grand angle que les branches (39, 40) du contre-côté de fermeture (34), de façon telle que lorsque le couvercle (11) est fermé, les branches (37 à 40) délimitent une ouverture en forme de V ou de pointe de flèche (43).

4. Boîte à couvercle basculant selon la revendication 1 ou une des autres revendications précédentes, **caractérisée par le fait que** l'ouverture en forme de V (43) délimitée par des branches de côtés (37 à 40) s'étend sur toute la largeur de la paroi avant (15) de la partie boîte ou de la paroi avant (19) du couvercle, en particulier jusqu'à des arêtes latérales (35, 36) du paquet.

5. Boîte à couvercle basculant selon la revendication 1 ou une des autres revendications précédentes, **caractérisée par le fait que** sur des paquets octogonaux, c'est-à-dire à arêtes (35, 36) biseautées, ou des paquets à arêtes (35, 36) rondes, l'ouverture est dirigée jusqu'au contour côté intérieur des arêtes (35, 36) du paquet, en particulier jusqu'à des côtés intérieurs (57) des arêtes (35, 36) biseautées du paquet ou jusqu'à la limite intérieure d'une bande de pliage (59) pour des arêtes rondes.

6. Boîte à couvercle basculant selon la revendication 1 ou une des autres revendications précédentes, **caractérisée par le fait que** l'ouverture en forme de V (43) s'étend jusque dans la zone d'arêtes biseautées ou rondes (35, 36) du paquet, en particulier jusqu'à la limite latérale de celles-ci, c'est-à-dire jusqu'au côté extérieur (56) d'une arête (35, 36) biseautée du paquet ou jusqu'au contour extérieur de la bande de pliage d'une arête (35, 36) arrondie du paquet.

7. Boîte à couvercle basculant selon la revendication 1 ou une des autres revendications précédentes, **caractérisée par le fait que** l'ouverture (54) a une dimension transversale inférieure à celle de la paroi avant (15) de la partie boîte ou de la paroi avant (19) du couvercle, et que le côté de fermeture (33) du couvercle et le contre-côté de fermeture (34) ont après l'ouverture (43) une allure en particulier horizontale avec appui de ces côtés de fermeture (33, 34) l'un sur l'autre lorsque couvercle (11) est fermé.

8. Boîte à couvercle basculant selon la revendication 1 ou une des autres revendications précédentes, **caractérisée par le fait que** l'ouverture (43) est située excentriquement dans la zone de la face avant, en particulier de façon telle que sur un côté, elle se termine dans la zone de l'arête verticale (35) du paquet, ou du côté intérieur (57) ou de la bande de pliage (59), et sur le côté opposé, elle se termine à distance de l'arête correspondante (36) du paquet.

9. Boîte à couvercle basculant selon la revendication 1 ou une des autres revendications précédentes, **caractérisée par le fait que** le col (27), en ce qui concerne un évidement (31) situé dans la zone de sa paroi avant (28), est adapté au contour de son côté de fermeture (33) et du contre-côté de fermeture (34), en particulier avec des parties de côté (47) formant un V parallèles au côté de fermeture (33) du couvercle ou au contre-côté de fermeture (34), ces parties de côté (47) se réunissant à une point arrondie (48) qui est située sur la même ligne que les pointes (41, 42) des côtés de fermeture (33, 34).

10. Boîte à couvercle basculant selon la revendication 1 ou une des autres revendications précédentes, **caractérisée par le fait qu'**une patte intérieure du couvercle située sur le côté intérieur de la paroi avant (19) du couvercle est constituée de deux pattes partielles (50, 51) qui se joignent chacune par une ligne oblique de pliage (52) à la branche de côté (37, 38) de la paroi avant (19) du couvercle.
